# EUROPÄISCHE PATENTANMELDUNG

(11) **EP 4 491 800 A1**
(43) Veröffentlichungstag der Anmeldung: **15.01.2025**
(21) Anmeldenummer: 23185510.7
(22) Anmeldetag: 14.07.2023
(51) Int. Cl.: E01C 19/48

(54) **STRASSENFERTIGER MIT EINER NIVELLIERREGELUNG FÜR EINE EINBAUBOHLE**

(71) Anmelder: Joseph Vögele AG, 67067 Ludwigshafen (DE)
(72) Erfinder: SIMON, Stefan, 67141 Neuhofen (DE); WEISER, Ralf, 68526 Ladenburg (DE); STUMPF, Philipp, 69115 Heidelberg (DE)
(74) Vertreter: Grünecker Patent- und Rechtsanwälte PartG mbB

(57) **Zusammenfassung**

Die Erfindung betrifft einen Straßenfertiger (1), umfassend ein Zugfahrzeug (2), wenigstens einen Zugholm (4), eine Einbaubohlenanordnung (3), die über den wenigstens einen Zugholm (4) an einem Zugpunkt (5) des Zugfahrzeugs (2) befestigt ist, einen Nivellierzylinder (8), der dazu ausgebildet ist, eine Lage, insbesondere eine Höhe, des Zugpunkts (5) einzustellen, einen Bohlenhubzylinder (10), der dazu ausgebildet ist, einen Anpressdruck der Einbaubohlenanordnung (3) einzustellen, eine erste Messeinrichtung (59), die dazu ausgebildet ist, eine Bohlenhöhe (55) der Einbaubohlenanordnung (3) zu ermitteln, eine zweite Messeinrichtung (61), die dazu ausgebildet ist, einen Anstellwinkel (14) der Einbaubohlenanordnung (3) zu ermitteln, und eine Regelungseinrichtung (50), die dazu ausgebildet ist, den Nivellierzylinder (8) und den Bohlenhubzylinder (10) anzusteuern. Die Erfindung betrifft des Weiteren ein Verfahren zur Regelung einer Lage einer Einbaubohlenanordnung (3) und eine Verwendung einer Regelungseinrichtung (50) zur Regelung eines Anstellwinkels (14) und einer Bohlenhöhe (55) einer Einbaubohlenanordnung (3).

## Beschreibung

Die vorliegende Erfindung betrifft das technische Gebiet der Straßenfertiger. Insbesondere betrifft die Erfindung Straßenfertiger mit einer Einbaubohle zum Verdichten von Einbaugut sowie Verfahren zum Steuern solcher Straßenfertiger.

Aus der DE 10 2021 107 447 A1 ist ein Verfahren zum Bestimmen einer Änderung eines Anstellwinkels einer Einbaubohle bekannt. Die DE 19 647 150 A1 zeigt ein Verfahren zum Steuern der Bohlenhöhe einer Einbaubohle. Aus der EP 2 366 831 B1 ist ein Verfahren zum Steuern der Einbaustärke und Qualität von bituminösem Einbaugut bekannt.

Bei aus dem Stand der Technik bekannten Nivellierregelungen wird eine Bohlenhöhe der Einbaubohle erfasst und mit Hilfe eines Nivellierzylinders eingeregelt. Während des Einbaus befindet sich ein Bohlenhubzylinder üblicherweise in Schwimmstellung. Um die statische Verdichtung zu beeinflussen, kann auf Stangenseite des Bohlenhubzylinders ein konstanter Druck eingeregelt werden. Die Unterseite der Einbaubohle weist zum Untergrund eine Neigung auf. Diese Neigung wird als Anstellwinkel bezeichnet und wird zu Beginn, unter anderem durch den Bohlenhubzylinder, auf einen vordefinierten Wert eingestellt. Der Anstellwinkel beeinflusst die Qualität des Einbauergebnisses, insbesondere die Verdichtung des Einbaumaterials und das resultierende Oberflächenbild. Ein konstanter Anstellwinkel während des Betriebs ist daher vorteilhaft.

Eine Änderung der Bohlenhöhe, eine Änderung der Einbaugeschwindigkeit des Straßenfertigers und/oder eine Änderung des Einbaumaterials kann eine Änderung des Anstellwinkels der Einbaubohle bewirken. Ein zu großer oder zu kleiner Anstellwinkel kann zu einem schlechten Einbauergebnis führen. Insbesondere bei Straßenfertigern mit Ausziehbohlen kann ein ungewünschter Anstellwinkel zu unterschiedlichen Bohlenhöhen zwischen Grundbohle und Ausziehteilen führen, was zu Unebenheiten in Straßenquerrichtung resultiert.

Bei den aus dem Stand der Technik bekannten Systemen wird nur die Bohlenhöhe durch Einstellen des Nivellierzylinders laufend angepasst. Dies hat jedoch zur Folge, dass der Anstellwinkel nicht konstant ist, sondern sich aus der aktuellen Position des Nivellierzylinders sowie den Einbaumaterialeigenschaften und anderen Umgebungsbedingungen ergibt. Der Anstellwinkel ist geometrisch durch die Position des Nivellierzylinders und die Schichtstärke definiert.

Ziel der vorliegenden Erfindung ist es, den Anstellwinkel der Einbaubohle während dem Betrieb weitestgehend konstant zu halten und somit die Einbauqualität zu verbessern.

Diese Aufgabe wird gelöst durch einen Straßenfertiger gemäß Anspruch 1, ein Verfahren zur Regelung einer Lage einer Einbaubohlenanordnung gemäß Anspruch 8 oder eine Verwendung einer Regelungseinrichtung gemäß Anspruch 14.

Durch die vorliegende Erfindung kann das Einbauergebnis deutlich verbessert werden. Durch die kontinuierliche Kontrolle und Anpassung des Anstellwinkels der Einbaubohlenanordnung kann die Längsebenheit des eingebauten Materials verbessert werden. Beim Einsatz von Ausziehbohlen kann durch die vorliegende Erfindung zusätzlich die Querebenheit des eingebauten Materials verbessert werden. Zudem kann das Verdichtungsergebnis durch einen konstanten Anstellwinkel verbessert werden. Die Prozesssicherheit kann mit der vorliegenden Erfindung ebenfalls erhöht werden, da keine manuelle Überwachung und kein manuelles Nachjustieren des Anstellwinkels notwendig ist. Das System kann automatisch auf Änderungen des Einbaumaterials reagieren, wodurch Einbaufehler reduziert werden.

Ein erster Aspekt der Erfindung betrifft einen Straßenfertiger mit einem Zugfahrzeug, wenigstens einem Zugholm, einer Einbaubohlenanordnung, einem Nivellierzylinder, einem Bohlenhubzylinder, einer ersten Messeinrichtung, einer zweiten Messeinrichtung und einer Regelungseinrichtung. Die Einbaubohlenanordnung ist über den wenigstens einen Zugholm an einem Zugpunkt des Zugfahrzeugs befestigt. Der Nivellierzylinder ist dazu ausgebildet, eine Lage, insbesondere die Höhe, des Zugpunkts einzustellen. Der Bohlenhubzylinder ist dazu ausgebildet, einen Anpressdruck der Einbaubohlenanordnung einzustellen. Der Anpressdruck bezeichnet den Druck, den die Einbaubohlenanordnung, insbesondere aufgrund ihres Eigenwichts, auf das Einbaumaterial ausübt. Der Anpressdruck der Einbaubohlenanordnung kann aus dem Eigengewicht der Einbaubohlenanordnung und den Kräften aus dem Bohlenhubzylinder resultieren. Die Kräfte aus dem Bohlenhubzylinder können be- oder entlastend wirken. Die erste Messeinrichtung ist dazu ausgebildet, eine Bohlenhöhe der Einbaubohlenanordnung zu ermitteln. Die zweite Messeinrichtung ist dazu ausgebildet, einen Anstellwinkel der Einbaubohlenanordnung zu ermitteln. Die Regelungseinrichtung ist dazu ausgebildet, den Nivellierzylinder und den Bohlenhubzylinder anzusteuern.

Die Einbaubohlenanordnung kann dazu konfiguriert sein, zusammen mit einem Zugfahrzeug einen Straßenfertiger zu bilden. Die Einbaubohlenanordnung kann an dem Zugfahrzeug angebracht sein. Die Einbaubohlenanordnung kann dazu konfiguriert sein, in Einbaufahrtrichtung hinter dem Zugfahrzeug hergezogen zu werden. Die Einbaubohlenanordnung kann dazu konfiguriert sein, Einbaumaterial, insbesondere bituminöses Einbaumaterial, auf einem Planum zu verdichten. Die Einbaubohlenanordnung kann dazu konfiguriert sein, Einbaumaterial, insbesondere bituminöses Einbaumaterial, auf einem Planum zu glätten.

Eine Querrichtung ist als eine Richtung definiert, die sich in einer horizontalen Ebene erstreckt und senkrecht zu der Einbaufahrtrichtung ist. Die Einbaufahrtrichtung ist die Richtung, in die sich der Straßenfertiger während dem Einbau bewegt. Eine seitliche Richtung oder eine Breitenrichtung kann eine Richtung parallel zu der Querrichtung sein.

Die Einbaubaubohlenanordnung kann eine Grundbohle und wenigstens ein Ausziehteil, vorzugsweise zwei Ausziehteile, umfassen. Die Grundbohle wird im Kontext der Erfindung auch als Hauptbohle bezeichnet. Das Ausziehteil wird im Kontext der Erfindung auch als Nebenbohle bezeichnet. Die Ausziehteile können seitlich, in Querrichtung, links und rechts neben der Grundbohle angeordnet sein. Die Ausziehteile können in Einbaufahrtrichtung hinter der Grundbohle angeordnet sein. Alternativ können die Ausziehteile in Einbaufahrtrichtung vor der Grundbohle angeordnet sein.

Die Grundbohle kann ein Grundbohlen-Glättblech zum Kontakt mit dem Einbaugut umfassen. Das Ausziehteil kann einen Glättblech-Träger und ein Ausziehteil-Glättblech umfassen. Das Ausziehteil-Glättblech kann zum Kontakt mit dem Einbaugut konfiguriert sein. Das Ausziehteil-Glättblech kann um eine Kippachse kippbar an dem Glättblech-Träger angebracht sein. Die Einbaubohlenanordnung kann eine Höhenverstelleinrichtung umfassen. Die Einbaubohlenanordnung kann eine Kippeinrichtung umfassen. Die Höhenverstelleinrichtung kann dazu ausgebildet sein, das Ausziehteil oder die Ausziehteile relativ zu der Grundbohle abzusenken oder anzuheben. Die Höhenverstelleinrichtung kann dazu konfiguriert sein, den Glättblech-Träger relativ zu der Grundbohle abzusenken oder anzuheben. Die Kippeinrichtung kann dazu konfiguriert, einen Kippwinkel des Ausziehteil-Glättblechs um die Kippachse zu verändern. Die Kippachse kann sich in Querrichtung erstrecken. Die Kippachse kann sich horizontal erstrecken.

Die Bohlenhöhe der Einbaubohlenanordnung kann die vertikale Distanz zwischen einer Hinterkante der Einbaubohlenanordnung, insbesondere einer Hinterkante eines Glättblechs der Einbaubohlenanordnung, und einem Referenzpunkt, beispielsweise am Untergrund, bezeichnen. Die Bohlenhöhe der Grundbohle kann die vertikale Distanz zwischen einer Hinterkante der Grundbohle, insbesondere einer Hinterkante des Grundbohlen-Glättblechs, und einem Referenzpunkt, beispielsweise am Untergrund, bezeichnen. Die Bohlenhöhe des Ausziehteils kann die vertikale Distanz zwischen einer Hinterkante das Ausziehteils, insbesondere einer Hinterkante des Ausziehteil-Glättblechs, und einem Referenzpunkt, beispielsweise am Untergrund, bezeichnen. Der Begriff Hinterkante bezeichnet die in Einbaufahrtrichtung hinterste Kante der Grundbohle beziehungsweise des Ausziehteils. Die Höhe der Hinterkante beziehungsweise die Bohlenhöhe bestimmt die Einbauhöhe des Einbaumaterials.

Der Anstellwinkel der Einbaubohlenanordnung kann die Neigung der Einbaubohlenanordnung, insbesondere eines Glättblechs der Einbaubohlenanordnung, relativ zur Untergrundneigung bezeichnen. Bei einem horizontalen Untergrund entspricht der Anstellwinkel der Einbaubohlenanordnung der absoluten Neigung des Glättblechs. Der Ausdruck "absolute Neigung" gibt an, dass die Neigung in Relation zu einer horizontalen Ebene bestimmt wird. Bei einem geneigten Untergrund entspricht der Anstellwinkel der Differenz aus der absoluten Neigung des Glättblechs und der absoluten Neigung des Untergrunds.

Der Anstellwinkel der Grundbohle kann die Neigung der Grundbohle, insbesondere des Grundbohlen-Glättblechs, relativ zur Untergrundneigung bezeichnen. Der Anstellwinkel des Ausziehteils kann die Neigung des Ausziehteils, insbesondere des Ausziehteil-Glättblechs, relativ zur Untergrundneigung bezeichnen.

Die Einbaubaubohlenanordnung kann über wenigstens einen Zugholm drehbar an einem Zugpunkt des Straßenfertigers, insbesondere eines Zugfahrzeugs des Straßenfertigers, befestigt sein. Die Einbaubaubohlenanordnung kann über zwei Zugholme drehbar am Zugpunkt des Straßenfertigers, insbesondere des Zugfahrzeugs, befestigt sein. Die Zugholme können seitlich an dem Zugfahrzeug angeordnet sein. Dabei kann an beiden Seiten des Zugfahrzeugs je ein Zugholm angeordnet sein. Die Höhe des Zugpunkts kann mit einem Nivellierzylinder eingestellt werden. Der Straßenfertiger kann zwei Zugholme und zwei Nivellierzylinder aufweisen. Jeder Nivellierzylinder kann einem Zugholm zugeordnet sein. Die Nivellierzylinder können mit dem jeweiligen Zugholm verbunden sein. Die Verbindung zwischen Nivellierzylinder und Zugholm kann direkt oder über ein Zwischenstück erfolgen. Die Nivellierzylinder und die Zugholme können seitlich bezüglich der Querrichtung am Straßenfertiger angeordnet sein. Der Straßenfertiger kann auf beiden seitlichen Seiten je einen Zugholm und einen Nivellierzylinder aufweisen. Die im weiteren Verlauf dieser Anmeldung im Zusammenhang mit dem Nivellierzylinder beschriebenen Merkmale beziehen sich auch auf beide Nivellierzylinder, auch wenn dies nicht explizit erwähnt sein sollte.

Die Einbaubaubohlenanordnung, insbesondere die Grundbohle, kann durch einen Bohlenhubzylinder mit dem Zugfahrzeug verbunden sein. Die Einbaubaubohlenanordnung, insbesondere die Grundbohle, kann durch zwei Bohlenhubzylinder mit dem Zugfahrzeug verbunden sein. Mit dem Bohlenhubzylinder oder den Bohlenhubzylindern kann die Einbaubaubohlenanordnung vertikal angehoben oder abgesenkt werden. Mit dem Bohlenhubzylinder oder den Bohlenhubzylindern kann der Anpressdruck der Einbaubaubohlenanordnung auf das Einbaumaterial eingestellt werden. Die nachfolgend im Zusammenhang mit dem Bohlenhubzylinder beschriebenen Merkmale beziehen sich auch auf beide Bohlenhubzylinder, auch wenn dies nicht explizit erwähnt sein sollte.

Der Bohlenhubzylinder kann direkt mit der Einbaubohlenanordnung oder Grundbohle verbunden sein. Der Bohlenhubzylinder kann indirekt mit der Einbaubohlenanordnung oder Grundbohle verbunden sein. Der Bohlenhubzylinder kann an dem Zugholm, insbesondere einem hinteren Bereich des Zugholms, befestigt sein.

Der Straßenfertiger kann einen Materialbunker aufweisen. Der Materialbunker kann zur Aufnahme von Einbaugut ausgebildet sein. Der Materialbunker kann in Einbaufahrtrichtung vor der Einbaubohlenanordnung angeordnet sein.

Der Straßenfertiger kann eine Steuereinrichtung aufweisen. Die Steuereinrichtung kann dazu ausgebildet sein, den Bohlenhubzylinder anzusteuern. Die Steuereinrichtung kann dazu ausgebildet sein, den Nivellierzylinder anzusteuern. Die Steuereinrichtung kann dazu ausgebildet sein, den Bohlenhubzylinder und den Nivellierzylinder anzusteuern. Die Steuereinrichtung kann Teil der Regelungseinrichtung sein.

Die Regelungseinrichtung kann einen ersten Regler aufweisen. Der erste Regler kann dazu ausgebildet sein, den Nivellierzylinder oder die Nivellierzylinder basierend auf einer Regelabweichung der Bohlenhöhe anzusteuern. Die Regelabweichung der Bohlenhöhe ist die Differenz eines Sollwerts der Bohlenhöhe, beispielsweise der gewünschten Einbauhöhe, und dem Istwert der Bohlenhöhe. Die Regelabweichung der Bohlenhöhe kann aus dem Sollwert der Bohlenhöhe und der durch die erste Messeinrichtung ermittelten tatsächlichen Bohlenhöhe bestimmt werden. Der Sollwert der Bohlenhöhe kann durch manuelle Benutzereingabe vorgegeben werden. Der Sollwert der Bohlenhöhe kann durch ein Steuerungssystem, insbesondere in Abhängigkeit des Einbaumaterials, vorgegeben oder vorgeschlagen werden. Der Sollwert der Bohlenhöhe kann basierend auf gespeicherten Werten aus früheren Baumaßnahmen ermittelt werden. Der Sollwert der Bohlenhöhe kann sich aus dem Bauplan der Straße ergeben. Der Sollwert der Bohlenhöhe kann manuell eingegeben werden. Der Sollwert kann direkt aus digitalen Planungsdaten übernommen werden.

Die Regelungseinrichtung kann einen zweiten Regler aufweisen. Der zweite Regler kann dazu ausgebildet sein, den Bohlenhubzylinder oder die Bohlenhubzylinder basierend auf einer Regelabweichung des Anstellwinkels anzusteuern. Die Regelabweichung des Anstellwinkels ist die Differenz eines Sollwerts des Anstellwinkels, beispielsweise dem gewünschten Anstellwinkel, und dem Istwert des Anstellwinkels. Die Regelabweichung des Anstellwinkels kann aus dem Sollwert des Anstellwinkels und dem durch die zweite Messeinrichtung ermittelten tatsächlichen Anstellwinkel bestimmt werden. Der zweite Regler kann dazu ausgebildet sein, basierend auf dem ermittelten tatsächlichen Anstellwinkel den erforderlichen Druck im Bohlenhubzylinder zu berechnen. Der Sollwert des Anstellwinkels kann durch manuelle Benutzereingabe vorgegeben werden. Der Sollwert des Anstellwinkels kann durch ein Steuerungssystem, insbesondere in Abhängigkeit des Einbaumaterials, vorgegeben oder vorgeschlagen werden. Der Sollwert des Anstellwinkels kann basierend auf gespeicherten Werten aus früheren Baumaßnahmen ermittelt werden. Der Sollwert des Anstellwinkels kann passend zu der Höheneinstellung des Ausziehteils gewählt werden. Dadurch kann eine gute Verdichtung eingestellt werden, was zu einem guten Einbaubild führen kann.

Die Regelungseinrichtung kann einen ersten Regler aufweisen. Der erste Regler kann dazu ausgebildet sein, den Nivellierzylinder basierend auf einer Regelabweichung der Bohlenhöhe anzusteuern. Die Regelungseinrichtung kann einen zweiten Regler aufweisen. Der zweite Regler kann dazu ausgebildet sein, den Bohlenhubzylinder ebenfalls basierend auf einer Regelabweichung der Bohlenhöhe anzusteuern.

Der erste Regler kann ein SISO-Regler (Single-Input-Single-Output-Regler), beispielsweise ein P-Regler (Proportional-Regler), ein PI-Regler (Proportional-Integral-Regler) oder ein PID-Regler (Proportional-Integral-Differential-Regler) sein. Der erste Regler kann ein robuster Regler, beispielsweise ein H-unendlich-Regler sein. Der zweite Regler kann ein SISO-Regler, beispielsweise ein P-Regler, ein PI-Regler oder ein PID-Regler sein. Der zweite Regler kann ein robuster Regler, beispielsweise ein H-unendlich-Regler sein.

Die Regelungseinrichtung kann einen Mehrgrößenregler aufweisen. Der Mehrgrößenregler kann dazu ausgebildet sein, den Nivellierzylinder und den Bohlenhubzylinder basierend auf einer Regelabweichung der Bohlenhöhe und einer Regelabweichung des Anstellwinkels anzusteuern. Dabei können beide Regelgrößen, Anstellwinkel und Bohlenhöhe, von einem Regler, dem Mehrgrößenregler, geregelt werden. Dadurch können Wechselwirkungen zwischen den beiden Regelgrößen, Anstellwinkel und Bohlenhöhe, und den beiden Stellgrößen, Nivellierzylinder und Bohlenhubzylinder, berücksichtigt werden. Der Mehrgrößenregler kann auch als MIMO-Regler (Multiple-Input-Multiple-Output-Regler) bezeichnet werden. Der Mehrgrößenregler kann ein H-Unendlich-Regler, ein LQ-Regler oder ein LQG-Regler sein.

Bei im Stand der Technik bekannten System wird in der Regel die aktuelle Einbaugeschwindigkeit in die Regelung mit einbezogen. Mit der erfindungsgemäßen Regelungseinrichtung ist dies nicht notwendig. Die Regelungseinrichtung, insbesondere der Mehrgrößenregler, kann dazu ausgebildet sein, keine weiteren Stellgrößen, außer den Anstellwinkel und die Bohlenhöhe, auszugeben. Die Regelungseinrichtung, insbesondere der Mehrgrößenregler, kann dazu ausgebildet sein, den Bohlenhubzylinder und den Nivellierzylinder basierend auf ausschließlich dem Anstellwinkel und der Bohlenhöhe, insbesondere auf einem Soll-Ist-Vergleich des Anstellwinkels und einem Soll-Ist-Vergleich der Bohlenhöhe, anzusteuern. Die Regelungseinrichtung, insbesondere der Mehrgrößenregler, kann dazu ausgebildet sein, den Bohlenhubzylinder und den Nivellierzylinder ausschließlich basierend auf Messwerten der ersten Messeinrichtung und der zweiten Messeinrichtung anzusteuern. Die Regelungseinrichtung, insbesondere der Mehrgrößenregler, kann dazu ausgebildet sein, den Bohlenhubzylinder und den Nivellierzylinder ohne Einbezug der Einbaugeschwindigkeit anzusteuern. Die Regelungseinrichtung kann dazu ausgebildet sein, Regelparameter in Abhängigkeit der Einbaugeschwindigkeit zu wählen. Die Regelungseinrichtung kann dazu ausgebildet sein, den Bohlenhubzylinder und den Nivellierzylinder in Abhängigkeit der Einbaugeschwindigkeit anzusteuern. Die Regelungseinrichtung kann dazu ausgebildet sein, bei einer hohen Einbaugeschwindigkeit eine große Reglerverstärkung anzuwenden und bei einer geringen Einbaugeschwindigkeit eine kleine Reglerverstärkung anzuwenden. Die Begriffe hoch, gering, groß und klein sind dabei in Relation zueinander zu verstehen.

Die erste Messeinrichtung kann ein Abstandsmesser, beispielsweise ein Laser-Entfernungsmesser, ein mechanischer Taster oder ein akustischer Entfernungsmesser sein.

Die zweite Messeinrichtung kann einen ersten Neigungssensor aufweisen. Die zweite Messeinrichtung kann einen zweiten Neigungssensor aufweisen. Die zweite Messeinrichtung kann den ersten Neigungssensor und den zweiten Neigungssensor aufweisen. Der erste Neigungssensor kann an der Einbaubohlenanordnung angeordnet sein. Der zweite Neigungssensor kann am Zugfahrzeug angeordnet sein.

Der erste Neigungssensor kann dazu ausgebildet sein, einen Neigungswinkel der Einbaubohlenanordnung relativ zu einer horizontalen Ebene zu ermitteln. Der zweite Neigungssensor kann dazu ausgebildet sein, einen Neigungswinkel des Zugfahrzeugs relativ zu der horizontalen Ebene zu ermitteln. Die zweite Messeinrichtung kann dazu ausgebildet sein, den Anstellwinkel der Einbaubohlenanordnung aus dem Neigungswinkel der Einbaubohlenanordnung und dem Neigungswinkel des Zugfahrzeugs zu ermitteln.

Der erste Neigungssensor kann dazu ausgebildet sein, einen Neigungswinkel der Grundbohle relativ zu einer horizontalen Ebene zu ermitteln. Der erste Neigungssensor kann dazu ausgebildet sein, einen Neigungswinkel des Ausziehteils relativ zu einer horizontalen Ebene zu ermitteln. Der Neigungswinkel des Zugfahrzeugs kann der Neigung des Untergrunds entsprechen. Alternativ kann die Neigung des Untergrunds beziehungsweise der Neigungswinkel des Zugfahrzeugs aus einem digitalen Geländemodell bestimmt werden. Der zweite Neigungssensor an dem Zugfahrzeug ist in diesem Fall nicht notwendig. Der Anstellwinkel kann basierend auf dem gemessenen Neigungswinkel des ersten Neigungssensors und der aus dem Geländemodell ermittelten Neigung des Untergrunds berechnet werden. Es können mehrere erste Neigungssensoren angebracht sein, sodass der der Neigungswinkel der Einbaubohlenanordnung an mehreren Stellen, beispielsweise an zwei Ausziehteilen, bestimmt und geregelt wird. Es können mehrere zweite Neigungssensoren angebracht sein, sodass der der Neigungswinkel des Zugfahrzeugs aus dem Mittelwert der zweiten Neigungssensoren bestimmt wird.

Die zweite Messeinrichtung kann einen Neigungssensor, der an der Grundbohle oder dem Ausziehteil angebracht ist, aufweisen. Der Neigungssensor kann dazu konfiguriert sein, einen Neigungswinkel der Grundbohle beziehungsweise des Ausziehteils relativ zu einer horizontalen Ebene zu ermitteln. Eine Steuereinheit des Straßenfertigers kann dazu ausgebildet sein, eine Untergrundneigung basierend auf einem digitalen Geländemodell zu ermitteln. Die Steuereinheit kann dazu ausgebildet sein, den Anstellwinkel der Grundbohle basierend auf dem ermittelten Neigungswinkel der Grundbohle und der Untergrundneigung zu bestimmen. Die Steuereinheit kann dazu ausgebildet sein, den Anstellwinkel des Ausziehteils basierend auf dem ermittelten Neigungswinkel des Ausziehteils und der Untergrundneigung zu bestimmen.

Die zweite Messeinrichtung kann einen Drehwinkelsensor aufweisen. Der Drehwinkelsensor kann am Zugpunkt des Zugfahrzeugs angeordnet sein. Der Drehwinkelsensor kann dazu ausgebildet sein, die Neigung des Zugholms relativ zur Neigung des Zugfahrzeugs zu messen. Die Einbaubohlenanordnung kann starr mit dem Zugholm verbunden sein. Über die Neigung des Zugholms kann dann der Anstellwinkel der Einbaubohlenanordnung bestimmt werden. Der im Zugpunkt gemessene Drehwinkel kann dem Anstellwinkel entsprechen.

Die zweite Messeinrichtung kann einen ersten Drehwinkelsensor an einem ersten Zugholm, der seitlich am Zugfahrzeug angebracht ist, und einen zweiten Drehwinkelsensor an einem zweiten Zugholm, der an der anderen Seite des Zugfahrzeugs angebracht ist, aufweisen. Der Anstellwinkel der Einbaubohlenanordnung kann dann basierend auf dem Mittelwert des ersten und zweiten Drehwinkelsensors ermittelt werden.

Die Regelungseinrichtung und/oder die Steuerungseinrichtung kann dazu konfiguriert sein, Umgebungseinflüsse zu filtern. Die Regelungseinrichtung und/oder die Steuerungseinrichtung kann dazu konfiguriert sein, Einflüsse aus Vibration und/oder Temperaturschwankungen zu filtern. Dazu können erweitere Methoden der Signalverarbeitung, wie beispielsweise Kalman-Filter oder Zustandsbeobachter, zum Einsatz kommen.

Die Einbaubohlenanordnung kann eine Grundbohle und wenigstens ein Ausziehteil aufweisen. Das Ausziehteil kann in Einbaufahrtrichtung des Straßenfertigers zumindest teilweise versetzt zur Grundbohle angeordnet sein. Das Ausziehteil kann in Einbaufahrtrichtung des Straßenfertigers zumindest teilweise vor oder hinter der Grundbohle angeordnet sein. Das Ausziehteil kann in Einbaufahrtrichtung des Straßenfertigers vollständig vor oder hinter der Grundbohle angeordnet sein. Die Grundbohle und das Ausziehteil können denselben Anstellwinkel aufweisen. Das Ausziehteil kann seitlich, bezogen auf die Querrichtung, neben der Grundbohle angeordnet sein. Die Einbaubohlenanordnung kann zwei Ausziehteile aufweisen. Die Ausziehteile können auf beiden Seiten, bezogen auf die Querrichtung, der Grundbohle angeordnet sein. Die Ausziehteile können seitlich ein- und ausfahrbar sein, sodass die Breite der Einbaubohlenanordnung variiert werden kann. Die Breite der Einbaubohlenanordnung entspricht der Erstreckung der Einbaubohlenanordnung in Querrichtung. Das Ausziehteil kann einen vertikalen Versatz relativ zur Grundbohle aufweisen. Der vertikale Versatz kann durch die Höhenverstelleinrichtung eingestellt werden. Aufgrund der geometrischen Anordnung von Grundbohle und Ausziehteil ist der vertikale Versatz lediglich für einen bestimmten Anstellwinkel optimal. Ändert sich der Anstellwinkel, muss der vertikale Versatz angepasst werden. Ansonsten weisen die Grundbohle und das Ausziehteil unterschiedliche Bohlenhöhen auf. Dies kann zu Abdrücken des Ausziehteils in der eingebauten Schicht und Unebenheiten in Querrichtung führen. Die Einbaubohlenanordnung kann auch nur aus einer Grundbohle bestehen und keine Ausziehteile aufweisen.

Der Bohlenhubzylinder kann auf der Kolbenseite eine Druckregeleinrichtung aufweisen. Der Bohlenhubzylinder kann so ausgebildet sein, dass er eine Entlastung und Belastung der Einbaubohlenanordnung ermöglicht. Dadurch können sowohl zu kleine als auch zu große Anstellwinkel korrigiert werden. Die Regelungseinrichtung kann eine Anpassung des Anstellwinkels bei zu kleinen und zu großen Anstellwinkeln vornehmen.

Ein zweiter Aspekt der Erfindung betrifft ein Verfahren zur Regelung einer Lage einer Einbaubaubohlenanordnung eines Straßenfertigers. Die Einbaubaubohlenanordnung ist an einem Zugpunkt des Straßenfertigers, insbesondere mittels wenigstens eines Zugholms, befestigt. Das Verfahren umfasst das Ermitteln einer Bohlenhöhe der Einbaubaubohlenanordnung und das Ermitteln eines Anstellwinkels der Einbaubaubohlenanordnung. Das Verfahren umfasst des Weiteren das Einstellen der Lage, insbesondere der Höhe, des Zugpunkts basierend auf der ermittelten Bohlenhöhe. Das Verfahren umfasst des Weiteren das Einstellen eines Anpressdrucks der Einbaubaubohlenanordnung basierend auf dem ermittelten Anstellwinkel.

Das Einstellen der Lage des Zugpunkts kann das Einstellen der Höhe, einer vertikalen Position, des Zugpunkts umfassen.

Das Ermitteln der Bohlenhöhe kann kontinuierlich erfolgen. Das Ermitteln des Anstellwinkels kann kontinuierlich erfolgen. Das Ermitteln der Bohlenhöhe kann zeitgleich mit dem Ermitteln des Anstellwinkels erfolgen. Das Ermitteln der Bohlenhöhe und/oder des Anstellwinkels kann in regelmäßigen Abständen erfolgen.

Das Einstellen der Lage des Zugpunkts kann kontinuierlich erfolgen. Das Einstellen des Anpressdrucks kann kontinuierlich erfolgen. Das Einstellen der Lage des Zugpunkts kann zeitgleich mit dem Einstellen des Anpressdrucks erfolgen. Das Einstellen der Lage des Zugpunkts und/oder das Einstellen des Anpressdrucks kann in regelmäßigen Abständen erfolgen.

Das Einstellen der Lage des Zugpunkts kann zeitversetzt zum Einstellen des Anpressdrucks erfolgen. Beispielsweise kann zunächst die Bohlenhöhe ermittelt werden und darauf basierend die Lage des Zugpunkts eingestellt werden. Anschließend kann der Anstellwinkel ermittelt werden und darauf basierend der Anpressdruck eingestellt werden. Anschließend kann erneut die Bohlenhöhe ermittelt und die Lage des Zugpunkts eingestellt werden. Dieser iterative Prozess kann kontinuierlich wiederholt werden.

Das Einstellen der Lage, insbesondere der Höhe, des Zugpunkts kann während dem Betrieb des Straßenfertiger, insbesondere während dem Einbau des Einbaumaterials erfolgen. Das Einstellen des Anpressdrucks kann während dem Betrieb des Straßenfertiger, insbesondere während dem Einbau des Einbaumaterials erfolgen. Das Einstellen der Lage, insbesondere der Höhe, des Zugpunkts und das Einstellen des Anpressdrucks kann während dem Betrieb des Straßenfertiger, insbesondere während dem Einbau des Einbaumaterials erfolgen. Der Straßenfertiger bewegt sich während dem Einbau des Einbaumaterials in die Einbaufahrtrichtung.

Das Einstellen der Lage, insbesondere der Höhe, des Zugpunkts kann automatisch erfolgen, insbesondere durch eine Regelungseinrichtung oder Steuereinrichtung. Das Einstellen des Anpressdrucks kann automatisch erfolgen, insbesondere durch eine Regelungseinrichtung oder Steuereinrichtung. Das Einstellen der Lage, insbesondere der Höhe, des Zugpunkts und das Einstellen der Steuereinrichtung kann automatisch erfolgen, insbesondere durch eine Regelungseinrichtung oder Steuereinrichtung.

Die ermittelte Bohlenhöhe kann einer Regelungseinrichtung oder Steuereinrichtung zugeführt werden. Der ermittelte Anstellwinkel kann einer Regelungseinrichtung oder Steuereinrichtung zugeführt werden. Die ermittelte Bohlenhöhe und der ermittelte Anstellwinkel kann einer Regelungseinrichtung oder Steuereinrichtung zugeführt werden.

Die Regelungseinrichtung kann einen gemeinsamen Mehrgrößenregler zur Regelung der Bohlenhöhe und Regelung des Anstellwinkels aufweisen. Der Mehrgrößenregler kann ein H-Unendlich-Regler, ein LQ-Regler (linear-quadratischer-Regler) oder ein LQG-Regler sein.

Die Regelungseinrichtung kann zwei separate Regler aufweisen. Die Regelungseinrichtung kann einen ersten Regler zur Regelung der Bohlenhöhe aufweisen. Die Regelungseinrichtung kann einen zweiten Regler zur Regelung des Anstellwinkels aufweisen.

Das Einstellen der Lage, insbesondere der Höhe, des Zugpunkts kann zusätzlich auf dem ermittelten Anstellwinkel basieren. Das Einstellen des Anpressdrucks der Einbaubohlenanordnung kann zusätzlich auf der ermittelten Bohlenhöhe basieren.

Das Einstellen der Lage, insbesondere der Höhe, des Zugpunkts kann mittels eines Nivellierzylinders, insbesondere zweier Nivellierzylinder, erfolgen. Der Nivellierzylinder kann am Zugfahrzeug des Straßenfertigers und am Zugpunkt angebracht sein. Durch das Ein- und Ausfahren des Nivellierzylinders kann die Lage des Zugpunkts verändert werden. Die Einbaubohlenanordnung kann mittels eines Zugholms, insbesondere zweier Zugholme, am Zugpunkt befestigt sein. Durch das Ein- und Ausfahren des Nivellierzylinders beziehungsweise der Nivellierzylinder kann somit die Bohlenhöhe der Einbaubohlenanordnung verändert werden.

Das Einstellen des Anpressdrucks der Einbaubohlenanordnung kann mittels eines Bohlenhubzylinders, insbesondere zweier Bohlenhubzylinder, erfolgen. Der Bohlenhubzylinder kann an der Einbaubohlenanordnung und am Zugfahrzeug des Straßenfertigers befestigt sein. Durch das Ein- und Ausfahren des Bohlenhubzylinders kann der Druck auf die Einbaubohlenanordnung variiert werden. Durch ein Druckregelventil kann ein Druck im Bohlenhubzylinder eingestellt, insbesondere eingeregelt, werden. Der Bohlenhubzylinder kann eine Stangenseite und eine Kolbenseite aufweisen. Durch das Druckregelventil kann auf Stangenseite des Bohlenhubzylinders ein Druck eingestellt, insbesondere eingeregelt werden. Durch den Bohlenhubzylinder kann der Druck auf die Einbaubohlenanordnung variiert werden. Durch das Druckregelventil kann der Druck auf die Einbaubohlenanordnung variiert werden. Der Bohlenhubzylinder kann dazu ausgebildet sein, die Einbaubohlenanordnung zu entlasten und/oder zusätzlich zu belasten. Durch das Ein- und Ausfahren des Bohlenhubzylinders beziehungsweise der Bohlenhubzylinder kann der Anstellwinkel der Einbaubohlenanordnung eingestellt werden. Ein höherer Anpressdruck kann zu einem größeren Anstellwinkel führen. Ein niederer Anpressdruck kann zu einem geringeren Anstellwinkel führen.

Der Bohlenhubzylinder kann auf der Kolbenseite einen Druckregelmechanismus aufweisen. Durch den Druckregelmechanismus auf der Kolbenseite kann der Anstellwinkel vergrößert werden.

Ein dritter Aspekt der Erfindung betrifft die Verwendung einer Regelungseinrichtung zur Regelung eines Anstellwinkels einer Einbaubohlenanordnung eines Straßenfertigers und zur Regelung einer Bohlenhöhe der Einbaubohlenanordnung.

Die Regelungseinrichtung kann dazu ausgebildet sein, die Regelung des Anstellwinkels und der Bohlenhöhe während dem Betrieb des Straßenfertigers, insbesondere währen dem Einbau des Einbaumaterials, durchzuführen. Die Regelung kann automatisch erfolgen. Die Regelung kann kontinuierlich erfolgen. Die Regelung kann in regelmäßigen Abständen erfolgen.

Die Regelungseinrichtung kann dazu ausgebildet sein, Messwerte einer ersten Messeinrichtung, die die Bohlenhöhe ermittelt, und Messwerte einer zweiten Messeinrichtung, die den Anstellwinkel ermittelt, zu empfangen und zu verarbeiten. Die Regelungseinrichtung kann die Regelung basierend auf den übermittelten Messwerten der Bohlenhöhe und des Anstellwinkels vornehmen.

Die Regelungseinrichtung kann dazu ausgebildet sein, einen Nivellierzylinder, insbesondere zwei Nivellierzylinder, anzusteuern. Der Nivellierzylinder kann die Lage, insbesondere die Höhe, eines mit der Einbaubohlenanordnung verbundenen Zugholms verändern. Die Regelungseinrichtung kann dazu ausgebildet sein, die Bohlenhöhe durch Ansteuern des Nivellierzylinders zu verändern.

Die Regelungseinrichtung kann dazu ausgebildet sein, einen Bohlenhubzylinder, insbesondere zwei Bohlenhubzylinder, anzusteuern. Der Bohlenhubzylinder kann den Anpressdruck der Einbaubohlenanordnung auf das Einbaumaterial verändern. Durch den Anpressdruck kann der Anstellwinkel der Einbaubohlenanordnung eingestellt werden. Die Regelungseinrichtung kann dazu ausgebildet sein, den Anpressdruck der Einbaubohlenanordnung durch Ansteuern des Bohlenhubzylinders, insbesondere der Bohlenhubzylinder, zu verändern. Die Regelungseinrichtung kann dazu ausgebildet sein, den Anstellwinkel der Einbaubohlenanordnung durch Ansteuern des Bohlenhubzylinders, insbesondere der Bohlenhubzylinder, zu verändern.

Die Regelungseinrichtung kann einen Mehrgrößenregler aufweisen. Der Mehrgrößenregler kann zur Regelung des Anstellwinkels der Einbaubohlenanordnung und zur Regelung der Bohlenhöhe der Einbaubohlenanordnung verwendet werden. Der Mehrgrößenregler kann dazu ausgebildet sein, den ermittelten Anstellwinkel und die ermittelte Bohlenhöhe als Eingangsparameter zu verwenden. Der Mehrgrößenregler kann zum Ansteuern des Nivellierzylinders, insbesondere der Nivellierzylinder, und des Bohlenhubzylinders, insbesondere der Bohlenhubzylinder, ausgebildet sein, insbesondere basierend auf der ermittelten Bohlenhöhe und dem ermittelten Anstellwinkel.

Die Regelungseinrichtung kann einen ersten Regler und einen zweiten Regler aufweisen. Der erste Regler kann zur Regelung der Bohlenhöhe der Einbaubohlenanordnung verwendet werden. Der zweite Regler kann zur Regelung des Anstellwinkels der Einbaubohlenanordnung verwendet werden. Der erste Regler kann zum Ansteuern des Nivellierzylinders, insbesondere der Nivellierzylinder, verwendet werden. Der zweite Regler kann zum Ansteuern des Bohlenhubzylinders, insbesondere der Bohlenhubzylinder, verwendet werden.

Der Straßenfertiger gemäß dem ersten Aspekt der Erfindung kann mit Verfahrensschritten des Verfahrens gemäß dem zweiten Aspekt der Erfindung verwendet werden. Das Verfahren gemäß dem zweiten Aspekt der Erfindung kann mit einem Straßenfertiger gemäß dem ersten Aspekt der Erfindung durchgeführt werden. Die Verwendung einer Regelungseinrichtung gemäß dem dritten Aspekt der Erfindung kann mit einem Straßenfertiger gemäß dem ersten Aspekt der Erfindung und/oder unter Verwendung von Verfahrensschritten des Verfahrens gemäß dem zweiten Aspekt der Erfindung durchgeführt werden.

Die Ausdrücke "erstes", "zweites", "drittes" und "viertes" sind lediglich als Bezeichnungen für ein bestimmtes Element oder eine bestimmte Komponente zu verstehen und müssen nicht unbedingt eine bestimmte Reihenfolge der genannten Komponenten oder Elemente implizieren. So bedeutet beispielsweise das Vorhandensein einer zweiten Komponente nicht zwangsläufig das Vorhandensein einer ersten Komponente und umgekehrt.

Im Folgenden wird die Erfindung anhand von Ausführungsformen näher erläutert.
Fig. 1 zeigt eine schematische Seitenansicht eines Straßenfertigers mit einer Einbaubohlenanordnung gemäß einer Ausführungsform der Erfindung.
Fig. 2 zeigt eine schematische Draufsicht eines Straßenfertigers mit einer Einbaubohlenanordnung gemäß einer Ausführungsform der Erfindung.
Fig. 3 zeigt eine schematische Seitenansicht einer Einbaubohlenanordnung und eines Zugholms in einer ersten Einbausituation gemäß einer Ausführungsform der Erfindung.
Fig. 4 zeigt eine schematische Seitenansicht einer Einbaubohlenanordnung und eines Zugholms in einer zweiten Einbausituation gemäß einer Ausführungsform der Erfindung.
Fig. 5 zeigt eine schematische Seitenansicht einer Einbaubohlenanordnung und eines Zugholms in einer dritten Einbausituation gemäß einer Ausführungsform der Erfindung.
Fig. 6 zeigt einen aus dem Stand der Technik bekannten Regelkreis für die Regelung der Lage einer Einbaubohlenanordnung.
Fig. 7 zeigt einen Regelkreis für die Regelung der Lage einer Einbaubohlenanordnung gemäß einem Ausführungsbeispiel der Erfindung.
Fig. 8 zeigt einen Regelkreis für die Regelung der Lage einer Einbaubohlenanordnung gemäß einem Ausführungsbeispiel der Erfindung.
Fig. 9 zeigt einen Regelkreis für die Regelung der Lage einer Einbaubohlenanordnung gemäß einem Ausführungsbeispiel der Erfindung.

Fig. 1 zeigt einen Straßenfertiger 1 gemäß einer Ausführungsform der Erfindung. Der Straßenfertiger 1 umfasst ein Zugfahrzeug 2 und eine Einbaubohlenanordnung 3. Die Einbaubohlenanordnung 3 ist mittels zweier Zugholme 4, die jeweils seitlich am Straßenfertiger 1 verlaufen, mit dem Zugfahrzeug 2 verbunden. Die Zugholme 4 sind an Zugpunkten 5 gelenkig am Zugfahrzeug 2 gelagert. Die Einbaubohlenanordnung 3 ist bezüglich der Einbaufahrtrichtung 100 hinter dem Zugfahrzeug 2 angeordnet und wird durch die Zugholme 4 hinter dem Zugfahrzeug 2 hergezogen. Im vorderen Bereich des Straßenfertigers 1 ist ein Materialbunker 6 zur Aufnahme von Einbaugut angeordnet. Das Einbaugut wird von einer Materialtransporteinrichtung des Zugfahrzeugs 2 entgegen der Einbaufahrtrichtung 100 nach hinten transportiert und der Einbaubohlenanordnung 3 vorgelegt. Im hinteren Bereich des Zugfahrzeugs 2 kann eine Querverteileinrichtung 7 vorgesehen sein, die das Einbaugut orthogonal zur Einbaufahrtrichtung 100 vor der Einbaubohlenanordnung 3 verteilt.

An jeder Seite des Straßenfertigers 1 ist ein Nivellierzylinder 8 angeordnet. Der Nivellierzylinder 8 ist mit dem jeweiligen Zugholm 4 über ein Zwischenstück 9 verbunden. Durch die Nivellierzylinder 8 kann die Lage, insbesondere die Höhe, der Zugpunkte 5 eingestellt werden. Im hinteren Bereich des Straßenfertigers 2 sind zwei Bohlenhubzylinder 10 angeordnet. Die Bohlenhubzylinder 10 sind an einem hinteren Bereich des jeweiligen Zugholms 4 befestigt. Alternativ können die Bohlenhubzylinder 10 auch direkt mit der Einbaubohlenanordnung 3 verbunden sein. Durch die Bohlenhubzylinder 10 kann die Lage, insbesondere die Höhe, und der Anpressdruck der Einbaubohlenanordnung 3 eingestellt werden.

Fig. 2 zeigt eine Draufsicht eines Straßenfertigers 1 gemäß einer Ausführungsform der Erfindung. Die Zugholme 4 sind seitlich an dem Zugfahrzeug 2 angeordnet. Die Einbaubohlenanordnung 3 umfasst eine Grundbohle 11 und zwei Ausziehteile 12. Die Ausziehteile 12 sind in Einbaufahrtrichtung 100 hinter der Grundbohle 11 angeordnet. Alternativ können die Ausziehteile 12 in Einbaufahrtrichtung 100 vor der Grundbohle 11 angeordnet sein. Die Ausziehteile 12 sind in Querrichtung 200 seitlich neben der Grundbohle 11 angeordnet. Die Ausziehteile 12 können in Querrichtung 200 ein- und ausgefahren werden, sodass sich die Breite der Einbaubohlenanordnung 3 verändert. Die Breite der Einbaubohlenanordnung 3 ist die Erstreckung der Einbaubohlenanordnung 3 in Querrichtung 200. Die Breite der Einbaubohlenanordnung kann durch Montage von Verbreiterungsteilen an den Ausziehteilen vergrößert werden.

Fig. 3 zeigt eine schematische Seitenansicht der Einbaubohlenanordnung 3 und des Zugholms 4 in einer ersten Einbausituation bei ebenem Untergrund 13. Das Ausziehteil 12 ist dabei in Einbaufahrtrichtung 100 hinter der Grundbohle 11 angeordnet. Das Ausziehteil 12 und die Grundbohle 11 weisen denselben Anstellwinkel 14 auf. Die gestrichelte Linie stellt die gewünschte Einbauhöhe 15 des fertigen Einbaumaterials dar. Die Grundbohle 11 und das Ausziehteil 12 sind in vertikaler Richtung versetzt angeordnet. Der vertikale Versatz 16 zwischen Grundbohle 11 und Ausziehteil 12 ist so eingestellt, dass die Ausziehteilhöhe 18 der Grundbohlenhöhe 17 entspricht. Dies wird in der Regel vor dem Einbau manuell eingestellt.

Fig. 4 zeigt die Einbaubohlenanordnung 3 und den Zugholm 4 in einer zweiten Einbausituation. Im Vergleich zu Fig. 3 liegt der Zugpunkt 5 höher. Dadurch stellt sich ein größerer Anstellwinkel 14 ein. Die Anstellwinkel 14 der Grundbohle 11 und des Ausziehteils 12 sind weiterhin identisch. Wie aus Fig. 4 ersichtlich, entspricht die Grundbohlenhöhe 17 der gewünschten Einbauhöhe 15. Aufgrund der Tatsache, dass das Ausziehteil 12 in Einbaufahrtrichtung 100 hinter der Grundbohle 11 angeordnet ist, sinkt die Hinterkante des Ausziehteils 12 weiter ab als die Hinterkante der Grundbohle 11. Dementsprechend ist die Ausziehteilhöhe 18 kleiner als die Grundbohlenhöhe 17. Dies führt zu Unebenheiten des fertigen Einbaumaterials in Querrichtung.

Fig. 5 zeigt die Einbaubohlenanordnung 3 und den Zugholm 4 in einer dritten Einbausituation. Der Untergrund 13 weist dabei eine Untergrundneigung 19 auf. In Fig. 5 ist nur die Grundbohle 11 dargestellt. Im vorderen Bereich des Zugholms 4 ist ein Nivellierzylinder 8 angebracht, der die Lage des Zugpunkts 5 einstellt. Im hinteren Bereich des Zugholms 4 ist ein Bohlenhubzylinder 10 angebracht, der den Anpressdruck der Einbaubohlenanordnung 3 auf das Einbaumaterial einstellt. Bei der in Fig. 5 gezeigten Lage der Einbaubohlenanordnung 3 entspricht die Grundbohlenhöhe 17 der gewünschten Einbauhöhe 15. Die Grundbohle 11 weist eine absolute Grundbohlenneigung 20 auf. Die absolute Grundbohlenneigung 20 ist die Neigung der Grundbohle 11 bezogen auf eine horizontale Ebene. Der Anstellwinkel 14 der Grundbohle 11 berechnet sich aus der absoluten Grundbohlenneigung 20 minus der Untergrundneigung 19.

Fig. 6 zeigt einen aus dem Stand der Technik bekannten Regelkreis mit einer Regelungseinrichtung 50 für die Regelung der Lage einer Einbaubohlenanordnung 3. Das Bohlenübertragungsverhalten 51 wird durch den Bohlenhubzylinderdruck 52, die Untergrundhöhe 53 und die Nivellierzylinderstellung 54 beeinflusst. Der Bohlenhubzylinderdruck 52 und die Untergrundhöhe 53 stellen dabei externe Eingangsparameter dar. Ein weiterer Eingangsparameter ist die gewünschte Einbauhöhe 15. Basierend auf dem Bohlenhubzylinderdruck 52, der Untergrundhöhe 53 und der Nivellierzylinderstellung 54 stellt sich eine Bohlenhöhe 55 und ein Anstellwinkel 14 ein. Die Bohlenhöhe 55 wird mittels einer Messeinrichtung 56 gemessen und an einen Regler 57 übermittelt. Der Regler 57 gleicht die gewünschte Einbauhöhe 15 mit der gemessenen Bohlenhöhe 55 ab und bewirkt gegebenenfalls eine Änderung der Nivellierzylinderstellung 54. Der Regler 57 reagiert dabei lediglich auf eine Änderung der Bohlenhöhe 55. Auf eine Änderung des Anstellwinkels 14 wird nicht reagiert.

Fig. 7 zeigt einen Regelkreis gemäß einem Ausführungsbeispiel der vorliegenden Erfindung mit einer Regelungseinrichtung 50 für die Regelung der Lage einer Einbaubohlenanordnung 3. Das Bohlenübertragungsverhalten 51 wird, analog zu Fig. 6, durch den Bohlenhubzylinderdruck 52, die Untergrundhöhe 53 und die Nivellierzylinderstellung 54 beeinflusst. Im Vergleich zu dem in Fig. 6 gezeigten Regelkreis ist lediglich die Untergrundhöhe 53 ein externer Eingangsparameter. Die gewünschte Einbauhöhe 15 und der gewünschte Anstellwinkel 58 werden als Sollwerte vorgegeben. Der Sollwert für die Einbauhöhe 15 und/oder der Sollwert für den Anstellwinkel 58 kann durch manuelle Benutzereingabe vorgegeben werden. Der Sollwert für die Einbauhöhe 15 und/oder der Sollwert für den Anstellwinkel 58 kann durch ein Steuerungssystem, insbesondere in Abhängigkeit des Einbaumaterials, vorgegeben oder vorgeschlagen werden. Der Sollwert für die Einbauhöhe 15 und/oder der Sollwert für den Anstellwinkel 58 kann basierend auf gespeicherten Werten aus früheren Baumaßnahmen ermittelt werden. Basierend auf dem Bohlenhubzylinderdruck 52, der Untergrundhöhe 53 und der Nivellierzylinderstellung 54 stellt sich eine Bohlenhöhe 55 und ein Anstellwinkel 14 der Einbaubohlenanordnung 3 ein. Die Bohlenhöhe 55 der Einbaubohlenanordnung 3 wird mittels einer ersten Messeinrichtung 59 gemessen und an einen ersten Regler 60 übermittelt. Der erste Regler 60 gleicht die gewünschte Einbauhöhe 15 mit der gemessenen Bohlenhöhe 55 ab und bewirkt gegebenenfalls eine Änderung der Nivellierzylinderstellung 54. Der Anstellwinkel 14 der Einbaubohlenanordnung 3 wird mittels einer zweiten Messeinrichtung 61 gemessen und an einen zweiten Regler 62 übermittelt. Der zweite Regler 62 gleicht den gewünschten Anstellwinkel 58 mit dem gemessenen Anstellwinkel 14 ab und bewirkt gegebenenfalls eine Änderung des Bohlenhubzylinderdrucks 52. Der erste Regler 60 reagiert auf eine Änderung der Bohlenhöhe 55 und der zweite Regler 62 reagiert auf eine Änderung des Anstellwinkels 14.

Fig. 8 zeigt einen Regelkreis gemäß einem weiteren Ausführungsbeispiel der vorliegenden Erfindung mit einer Regelungseinrichtung 50 für die Regelung der Lage einer Einbaubohlenanordnung 3. Im Vergleich zu dem in Fig. 7 gezeigten Regelkreis weist der Regelkreis in Fig. 8 nur eine erste Messeinrichtung 59 auf. Die erste Messeinrichtung 59 misst die Bohlenhöhe 55 der Einbaubohlenanordnung 3 und übermittelt diese an den ersten Regler 60 und den zweiten Regler 62. Der erste Regler 60 gleicht die gewünschte Einbauhöhe 15 mit der gemessenen Bohlenhöhe 55 ab und bewirkt gegebenenfalls eine Änderung der Nivellierzylinderstellung 54. Der zweite Regler 62 gleicht die gewünschte Einbauhöhe 15 mit der gemessenen Bohlenhöhe 55 ab und bewirkt gegebenenfalls eine Änderung des Bohlenhubzylinderdrucks 52.

Fig. 9 zeigt einen Regelkreis gemäß einem weiteren Ausführungsbeispiel der vorliegenden Erfindung mit einer Regelungseinrichtung 50 für die Regelung der Lage einer Einbaubohlenanordnung 3. Im Vergleich zu dem in Fig. 7 gezeigten Regelkreis weist der Regelkreis in Fig. 9 einen Mehrgrößenregler 63 auf. Die erste Messeinrichtung 59 misst die Bohlenhöhe 55 der Einbaubohlenanordnung 3 und übermittelt diese an den Mehrgrößenregler 63. Die zweite Messeinrichtung 61 misst den Anstellwinkel 14 der Einbaubohlenanordnung 3 und übermittelt diesen an den Mehrgrößenregler 63. Der Mehrgrößenregler 63 gleicht die gewünschte Einbauhöhe 15 mit der gemessenen Bohlenhöhe 55 ab und berechnet daraus eine Regelabweichung der Bohlenhöhe. Der Mehrgrößenregler 63 gleicht den gewünschten Anstellwinkel 58 mit dem gemessenen Anstellwinkel 14 ab und berechnet daraus eine Regelabweichung des Anstellwinkels. Basierend auf der Regelabweichung der Bohlenhöhe und der Regelabweichung des Anstellwinkels bewirkt der Mehrgrößenregler 63 gegebenenfalls eine Änderung des Bohlenhubzylinderdrucks 52 und der Nivellierzylinderstellung 54. Der Mehrgrößenregler 63 kann ein MIMO-Regler (Multiple-Input-Multiple-Output-Regler) sein.

## Patentansprüche

1. Straßenfertiger (1), umfassend:
ein Zugfahrzeug (2),
wenigstens einen Zugholm (4),
eine Einbaubohlenanordnung (3), die über den wenigstens einen Zugholm (4) an einem Zugpunkt (5) des Zugfahrzeugs (2) befestigt ist,
einen Nivellierzylinder (8), der dazu ausgebildet ist, eine Lage, insbesondere eine Höhe, des Zugpunkts (5) einzustellen,
einen Bohlenhubzylinder (10), der dazu ausgebildet ist, einen Anpressdruck der Einbaubohlenanordnung (3) einzustellen,
eine erste Messeinrichtung (59), die dazu ausgebildet ist, eine Bohlenhöhe (55) der Einbaubohlenanordnung (3) zu ermitteln,
eine zweite Messeinrichtung (61), die dazu ausgebildet ist, einen Anstellwinkel (14) der Einbaubohlenanordnung (3) zu ermitteln, und
eine Regelungseinrichtung (50), die dazu ausgebildet ist, den Nivellierzylinder (8) und den Bohlenhubzylinder (10) anzusteuern.

2. Straßenfertiger nach Anspruch 1, wobei die Regelungseinrichtung (50) einen ersten Regler (60) aufweist, der dazu ausgebildet ist, den Nivellierzylinder (8) basierend auf einer Regelabweichung der Bohlenhöhe (55) anzusteuern, und einen zweiten Regler (62) aufweist, der dazu ausgebildet ist, den Bohlenhubzylinder (10) basierend auf einer Regelabweichung des Anstellwinkels (14) anzusteuern.

3. Straßenfertiger nach Anspruch 1, wobei die Regelungseinrichtung (50) einen ersten Regler (60) aufweist, der dazu ausgebildet ist, den Nivellierzylinder (8) basierend auf einer Regelabweichung der Bohlenhöhe (55) anzusteuern, und einen zweiten Regler (62) aufweist, der dazu ausgebildet ist, den Bohlenhubzylinder (10) basierend auf einer Regelabweichung der Bohlenhöhe (55) anzusteuern.

4. Straßenfertiger nach Anspruch 1, wobei die Regelungseinrichtung (55) einen Mehrgrößenregler (63) aufweist, der dazu ausgebildet ist, den Nivellierzylinder (8) und den Bohlenhubzylinder (10) basierend auf einer Regelabweichung der Bohlenhöhe (55) und einer Regelabweichung des Anstellwinkels (14) anzusteuern.

5. Straßenfertiger nach einem der vorangehenden Ansprüche, wobei die zweite Messeinrichtung (61) einen ersten Neigungssensor, der an der Einbaubohlenanordnung (3) angeordnet ist, und einen zweiten Neigungssensor, der an dem Zugfahrzeug (2) angeordnet ist, aufweist,
wobei der erste Neigungssensor dazu ausgebildet ist, einen Neigungswinkel der Einbaubohlenanordnung (3) relativ zu einer horizontalen Ebene zu ermitteln,
wobei der zweite Neigungssensor dazu ausgebildet ist, einen Neigungswinkel des Zugfahrzeugs (2) relativ zu der horizontalen Ebene zu ermitteln,
wobei die zweite Messeinrichtung dazu ausgebildet ist, den Anstellwinkel (14) der Einbaubohlenanordnung (3) aus dem Neigungswinkel der Einbaubohlenanordnung (3) und dem Neigungswinkel des Zugfahrzeugs (2) zu ermitteln.

6. Straßenfertiger nach einem der vorangehenden Ansprüche, wobei die zweite Messeinrichtung (61) einen Drehwinkelsensor aufweist, der am Zugpunkt (5) des Zugfahrzeugs (2) angeordnet ist.

7. Straßenfertiger nach einem der vorangehenden Ansprüche, wobei die Einbaubohlenanordnung (3) eine Grundbohle (11) und wenigstens ein Ausziehteil (12) aufweist, wobei das Ausziehteil (12) in Einbaufahrtrichtung (100) des Straßenfertigers (1) zumindest teilweise versetzt zur Grundbohle (11) angeordnet ist, und wobei die Grundbohle (11) und das Ausziehteil (12) denselben Anstellwinkel (14) aufweisen.

8. Verfahren zur Regelung einer Lage einer Einbaubohlenanordnung (3), die an einem Zugpunkt (5) eines Straßenfertigers (1) befestigt ist, umfassend:
Ermitteln einer Bohlenhöhe (55) der Einbaubohlenanordnung (3),
Ermitteln eines Anstellwinkels (14) der Einbaubohlenanordnung (3),
Einstellen der Lage, insbesondere der Höhe, des Zugpunkts (5) basierend auf der ermittelten Bohlenhöhe (55),
Einstellen eines Anpressdrucks der Einbaubohlenanordnung (3) basierend auf dem ermittelten Anstellwinkel (14).

9. Verfahren nach Anspruch 8, wobei das Einstellen der Lage, insbesondere der Höhe, des Zugpunkts (5) und das Einstellen des Anpressdrucks während des Betriebs des Straßenfertigers (1) erfolgt.

10. Verfahren nach Anspruch 8 oder 9, wobei das Einstellen der Lage, insbesondere der Höhe, des Zugpunkts (5) und das Einstellen des Anpressdrucks automatisch, insbesondere von einer Regelungseinrichtung (50), erfolgt.

11. Verfahren nach einem der Ansprüche 8 bis 10, wobei die ermittelte Bohlenhöhe (55) und der ermittelte Anstellwinkel (14) einer Regelungseinrichtung (50) des Straßenfertigers (1) zugeführt werden, wobei die Regelungseinrichtung (50) einen Mehrgrößenregler (63) oder zwei separate Regler (60, 61) zur Regelung der Bohlenhöhe (55) und Regelung des Anstellwinkels (14) aufweist.

12. Verfahren nach einem der Ansprüche 8 bis 11, wobei das Einstellen der Lage, insbesondere der Höhe, des Zugpunkts (5) zusätzlich auf dem ermittelten Anstellwinkel (14) basiert und das Einstellen des Anpressdrucks der Einbaubohlenanordnung (3) zusätzlich auf der ermittelten Bohlenhöhe (55) basiert.

13. Verfahren nach einem der Ansprüche 8 bis 12, wobei das Einstellen der Lage, insbesondere der Höhe, des Zugpunkts (5) mittels eines Nivellierzylinders (8) erfolgt und das Einstellen des Anpressdrucks der Einbaubohlenanordnung (3) mittels eines Bohlenhubzylinders (10) erfolgt.

14. Verwendung einer Regelungseinrichtung (50) zur Regelung eines Anstellwinkels (14) einer Einbaubohlenanordnung (3) eines Straßenfertigers (1) und zur Regelung einer Bohlenhöhe (55) der Einbaubohlenanordnung (3).

15. Verwendung einer Regelungseinrichtung nach Anspruch 14, wobei die Regelungseinrichtung (50) einen Mehrgrößenregler (63) aufweist, wobei der Mehrgrößenregler (63) zur Regelung des Anstellwinkels (14) der Einbaubohlenanordnung (3) und zur Regelung der Bohlenhöhe (55) der Einbaubohlenanordnung (3) verwendet wird, oder die Regelungseinrichtung (50) einen ersten Regler (60) und einen zweiten Regler (62) aufweist, wobei der erste Regler (60) zur Regelung der Bohlenhöhe (55) der Einbaubohlenanordnung (3) verwendet wird und der zweite Regler (62) zur Regelung des Anstellwinkels (14) der Einbaubohlenanordnung (3) verwendet wird.

## Geänderte Patentansprüche

### Geänderte Patentansprüche gemäss Regel 137(2) EPÜ.

1. Straßenfertiger (1), umfassend:
ein Zugfahrzeug (2),
wenigstens einen Zugholm (4),
eine Einbaubohlenanordnung (3), die über den wenigstens einen Zugholm (4) an einem Zugpunkt (5) des Zugfahrzeugs (2) befestigt ist,
einen Nivellierzylinder (8), der dazu ausgebildet ist, eine Lage, insbesondere eine Höhe, des Zugpunkts (5) einzustellen,
einen Bohlenhubzylinder (10), der dazu ausgebildet ist, einen Anpressdruck der Einbaubohlenanordnung (3) einzustellen,
eine erste Messeinrichtung (59), die dazu ausgebildet ist, eine Bohlenhöhe (55) der Einbaubohlenanordnung (3) zu ermitteln,
eine zweite Messeinrichtung (61), die dazu ausgebildet ist, einen Anstellwinkel (14) der Einbaubohlenanordnung (3) zu ermitteln, und
eine Regelungseinrichtung (50), die dazu ausgebildet ist, den Nivellierzylinder (8) und den Bohlenhubzylinder (10) anzusteuern,
**dadurch gekennzeichnet, dass**
die Regelungseinrichtung (50) einen ersten Regler (60) aufweist, der dazu ausgebildet ist, den Nivellierzylinder (8) basierend auf einer Regelabweichung der Bohlenhöhe (55) anzusteuern, und einen zweiten Regler (62) aufweist, der dazu ausgebildet ist, den Bohlenhubzylinder (10) basierend auf einer Regelabweichung des Anstellwinkels (14) oder einer Regelabweichung der Bohlenhöhe (55) anzusteuern.

2. Straßenfertiger nach Anspruch 1, wobei die zweite Messeinrichtung (61) einen ersten Neigungssensor, der an der Einbaubohlenanordnung (3) angeordnet ist, und einen zweiten Neigungssensor, der an dem Zugfahrzeug (2) angeordnet ist, aufweist,
wobei der erste Neigungssensor dazu ausgebildet ist, einen Neigungswinkel der Einbaubohlenanordnung (3) relativ zu einer horizontalen Ebene zu ermitteln,
wobei der zweite Neigungssensor dazu ausgebildet ist, einen Neigungswinkel des Zugfahrzeugs (2) relativ zu der horizontalen Ebene zu ermitteln,
wobei die zweite Messeinrichtung dazu ausgebildet ist, den Anstellwinkel (14) der Einbaubohlenanordnung (3) aus dem Neigungswinkel der Einbaubohlenanordnung (3) und dem Neigungswinkel des Zugfahrzeugs (2) zu ermitteln.

3. Straßenfertiger nach einem der vorangehenden Ansprüche, wobei die zweite Messeinrichtung (61) einen Drehwinkelsensor aufweist, der am Zugpunkt (5) des Zugfahrzeugs (2) angeordnet ist.

4. Straßenfertiger nach einem der vorangehenden Ansprüche, wobei die Einbaubohlenanordnung (3) eine Grundbohle (11) und wenigstens ein Ausziehteil (12) aufweist, wobei das Ausziehteil (12) in Einbaufahrtrichtung (100) des Straßenfertigers (1) zumindest teilweise versetzt zur Grundbohle (11) angeordnet ist, und wobei die Grundbohle (11) und das Ausziehteil (12) denselben Anstellwinkel (14) aufweisen.

5. Verfahren zur Regelung einer Lage einer Einbaubohlenanordnung (3), die an einem Zugpunkt (5) eines Straßenfertigers (1) befestigt ist, umfassend:
Ermitteln einer Bohlenhöhe (55) der Einbaubohlenanordnung (3),
Ermitteln eines Anstellwinkels (14) der Einbaubohlenanordnung (3),
Einstellen der Lage, insbesondere der Höhe, des Zugpunkts (5) basierend auf der ermittelten Bohlenhöhe (55),
Einstellen eines Anpressdrucks der Einbaubohlenanordnung (3) basierend auf dem ermittelten Anstellwinkel (14),
wobei die ermittelte Bohlenhöhe (55) und der ermittelte Anstellwinkel (14) einer Regelungseinrichtung (50) des Straßenfertigers (1) zugeführt werden,
**dadurch gekennzeichnet, dass**
die Regelungseinrichtung (50) zwei separate Regler (60, 61) zur Regelung der Bohlenhöhe (55) und Regelung des Anstellwinkels (14) aufweist.

6. Verfahren nach Anspruch 5, wobei das Einstellen der Lage, insbesondere der Höhe, des Zugpunkts (5) und das Einstellen des Anpressdrucks während des Betriebs des Straßenfertigers (1) erfolgt.

7. Verfahren nach Anspruch 5 oder 6, wobei das Einstellen der Lage, insbesondere der Höhe, des Zugpunkts (5) und das Einstellen des Anpressdrucks automatisch, insbesondere von einer Regelungseinrichtung (50), erfolgt.

8. Verfahren nach einem der Ansprüche 5 bis 7, wobei die ermittelte Bohlenhöhe (55) und der ermittelte Anstellwinkel (14) einer Regelungseinrichtung (50) des Straßenfertigers (1) zugeführt werden, wobei die Regelungseinrichtung (50) einen Mehrgrößenregler (63) oder zwei separate Regler (60, 61) zur Regelung der Bohlenhöhe (55) und Regelung des Anstellwinkels (14) aufweist.

9. Verfahren nach einem der Ansprüche 5 bis 8, wobei das Einstellen der Lage, insbesondere der Höhe, des Zugpunkts (5) zusätzlich auf dem ermittelten Anstellwinkel (14) basiert und das Einstellen des Anpressdrucks der Einbaubohlenanordnung (3) zusätzlich auf der ermittelten Bohlenhöhe (55) basiert.

10. Verfahren nach einem der Ansprüche 5 bis 11, wobei das Einstellen der Lage, insbesondere der Höhe, des Zugpunkts (5) mittels eines Nivellierzylinders (8) erfolgt und das Einstellen des Anpressdrucks der Einbaubohlenanordnung (3) mittels eines Bohlenhubzylinders (10) erfolgt.

11. Verwendung einer Regelungseinrichtung (50) zur Regelung eines Anstellwinkels (14) einer Einbaubohlenanordnung (3) eines Straßenfertigers (1) und zur Regelung einer Bohlenhöhe (55) der Einbaubohlenanordnung (3), wobei die Regelungseinrichtung (50) einen ersten Regler (60) und einen zweiten Regler (62) aufweist,
**dadurch gekennzeichnet, dass**
der erste Regler (60) zur Regelung der Bohlenhöhe (55) der Einbaubohlenanordnung (3) verwendet wird und der zweite Regler (62) zur Regelung des Anstellwinkels (14) der Einbaubohlenanordnung (3) verwendet wird.
